# EUROPÄISCHE PATENTSCHRIFT

(11) **EP 0 806 164 B1**
(45) Veröffentlichungstag und Bekanntmachung des Hinweises auf die Patenterteilung: **16.08.2000**
(21) Anmeldenummer: 97107441.4
(22) Anmeldetag: 06.05.1997
(51) Int. Cl.: A47B 96/14

(54) **Montageeinrichtung und Verfahren zur Montage von Möbeln und Waschplatzelementen an einer Wand**
Device and method for the mounting of furnishings and wash-stands on a wall
Dispositif et procédé pour la fixation d'ameublement et des meubles de toilette à une paroie

(30) Priorität: 10.05.1996 DE 19619025; 12.07.1996 DE 19628210
(43) Veröffentlichungstag der Anmeldung: 12.11.1997
(73) Patentinhaber: Alape Adolf Lamprecht KG, 38644 Goslar (DE)
(72) Erfinder: Feldhege, Heinrich, 38644 Goslar (DE)
(74) Vertreter: Einsel, Martin, Dipl.-Phys.

(56) Entgegenhaltungen:
- DE-A- 4 114 378
- US-A- 5 050 832
- US-A- 5 392 934

## Beschreibung

Die Erfindung betrifft eine Montageeinrichtung und ein Verfahren zur Montage von Möbeln und Waschplatzelementen an einer Wand.

Möbel, Badezimmereinrichtungen, Waschplatzelemente usw. müssen üblicherweise an die Wände eines Badezimmers oder sonstigen Raumes montiert werden. Hierzu müssen Löcher in die Wände gebohrt, Dübel eingeschraubt und die Schränke sehr genau ausgerichtet werden. Sehr häufig geschehen hierbei Fehler, und die Vorgänge müssen hierbei wiederholt werden, was für die Stabilität der Wände ungünstig ist und bei einer Demontage und Neueinrichtung nach einigen Jahren (etwa bei einem Umzug) zu sehr störenden Schäden in den Wänden, häufig auch an den Möbeln führt. Darüber hinaus sind die Badezimmer auf diese Weise sehr unflexibel: Ein einmal an eine Wand montierter Wandschrank, ein Waschtisch oder ähnliches ist nur sehr erschwert wieder gegen einen anderen auszutauschen oder umzumöblieren.

Es ist daher bekannt, Montageeinrichtungen zu schaffen, die ein Ummöblieren oder Austauschen von Möbelstücken erleichtern. Aus der DE 29 49 833 A1 ist eine Vorrichtung zur hängenden Befestigung von Kleinmöbeln an einer Wand, in Anwendung für ein Hotelzimmer, bekannt. Diese Einrichtung weist eine Wandplatte auf, die vor die eigentliche Wand gesetzt wird. Auf ihrer Rückseite wird durch die Anbringung über eine sogenannte Laufbahn eine Distanz zur Wand geschaffen. Das Kleinmöbel weist auf seiner Rückseite im oberen Bereich eine an einer Schiebeplatte angebrachte Tragleiste auf, die mit Laufrollen oder Schienen zum Rollen oder Gleiten auf der Laufbahn versehen ist. Die Laufbahn ist als Fuge gebildet, in der die Schienen oder Laufrollen sich quer bewegen lassen. Die Rückwand des Kleinmöbels und die der Wand vorgesetzte Wandplatte liegen aneinander an, wodurch das Kleinmöbel mit seiner Rückwand abgestützt wird.

Aus der DE 76 37 651 U1 ist ein Beschlag für die wandseitige Aufhängung von Oberschränken oder Regalen beispielsweise zur Aufhängung in Küche oder Bad bekannt. Ein derartiger Beschlag ist sehr aufwendig gearbeitet. Er weist ein kegelförmiges Kulissenteil mit endseitiger Aufhängeeinrichtung auf. Die endseitige Aufhängeeinrichtung ist beispielsweise als U-förmige Schiene ausgebildet, die eine an der Wand angebrachte Schiene übergreift. Die an der Wand angebrachte Schiene muß eine Fuge aufweisen, da die U-förmige Schiene der endseitigen Aufhängeeinrichtung einen nasenförmigen Bereich aufweist, der in diese Fuge eingreift. Die Schiene mit der Fuge wird beispielsweise als Wandplatte oder breite Leiste gefertigt und an der Wand im entsprechenden Bereich oben, dort wo die Oberschränke angebracht werden sollen, durch Schrauben oder ähnliches befestigt. Der Oberschrank stützt sich dann mit einem Teilbereich seiner Rückwand an dieser Schiene ab.

Die US-PS 5,050,832 zeigt ebenfalls eine an der Wand angebrachte Schiene, in die Möbelstücke eingehängt werden können. Zu diesem Zweck sind an den Möbelstücken entsprechend Aufhängevorrichtungen vorgesehen. Die Schiene ist als C-Träger ausgebildet, wobei die Basis fest mit Schrauben an der Wand montiert ist. Vom oberen, von der Wand vorspringenden Schenkel ist nochmals um 90°, also wandparallel, eine Abknickung nach oben vorgesehen. Auf genau diese Abknickung werden die Aufhängevorrichtungen aufgehängt.

Die DE 41 14 378-A1 zeigt eine Schrankaufhängevorrichtung, zeigt Schienenhalter, die eine Hängeschiene übergreifen und an der Wand festhalten. Die Schienenhalter lassen sich in Bezug auf die Schiene vor der Montage verschieben. Nachdem mit den Schienenhaltern die Schiene an der Wand befestigt ist, können auf sie Möbel aufgereiht und aufgehängt werden. Ähnlich wie in der DE 29 49 833-A1 müssen nun aber die Möbelstücke eine Distanz zur Wand wahren und bilden dort einen Hohlraum. Die die Schiene übergreifenden Schienenhalter verhindern auch jede Flexibilität bei der Aufhängung der Möbelstücke, da diese nun wiederum die über die Schiene nach vorne vorstehenden Schienenhalter berücksichtigen müssen.

Aus der DE 25 22 098 A1 ist eine Tierkäfighaltevorrichtung für den Wandanbau bekannt. Diese Tierkäfighaltevorrichtung weist Befestigungsbügel auf, welche mit ihren Flanschen an der entsprechenden Wand befestigt werden. Haamadelförmige Tragbügel mit Positionierstiften in einem angefügten Halteglied sind so geformt, daß in diese Tierkäfige eingehängt werden können. Die Positionierstifte greifen in entsprechende Lochreihen in Tragleisten ein, die an der Wand mittels der Befestigungsbügel angebracht werden. Eine Sicherung erfolgt dann durch Schrauben, die Tragleiste und Winkelprofil miteinander verbinden. Ein Ummöblieren ist hierbei jedoch schlecht möglich.

Aufgabe der Erfindung ist es demgegenüber, flexiblere Montagemöglichkeiten für Möbel und/oder Waschplatzelemente an einer Wand, insbesondere in Badezimmern, die keinen Raumverlust durch Verhängen der Möbel vor eine Montagewand oder ähnliches verursachen, vorzuschlagen.

Diese Aufgabe wird gelöst durch eine Montageeinrichtung mit einem parallel zur Wand horizontal anzuordnenden länglichen Trägerelement mit über seine Lage im wesentlichen konstantem Querschnittsaufbau, mit einem oder mehreren mit dem Trägerelement verbundenen, aber zu diesem längs verschiebbar gelagerten Wandbefestigungselementen, die das Trägerelement an der Wand halten, mit einem oder mehreren Hängeelementen, die zum Trägerelement längs verschiebbar und auf diesem lösbar aufhängbar oder an diesem lösbar anhängbar sind, wobei sie das Trägerelement formschlüssig umgreifen und mit je einem Möbelstück oder Waschplatzelement verbunden sind, wobei das oder die Hängeelemente so in die Rückwand von Möbelstück oder Waschplatzelement eingearbeitet sind, und so hinter das Trägerelement greifen, daß die jeweilige Rückwand mit der Wand abschließt.

Ferner wird sie durch ein Verfahren gelöst, bei dem ein längliches Trägerelement horizontal und parallel zur Wand zunächst frei gehalten und ausgerichtet wird, anschließend ein mit dem Trägerelement verbundenes, aber zu diesem längs verschiebbar gelagertes Wandbefestigungselement so lange längs verschoben wird, bis es an einem zur Montage geeigneten Ort der Wand dort befestigt wird und der gleiche Vorgang gegebenenfalls mit weiteren Wandbefestigungselementen durchgeführt wird, anschließend Möbel und/oder Waschplatzelemente mit in ihnen integrierten, an das Trägerelement angepaßten Hängeelementen auf dem Trägerelement lösbar aufgehängt oder an dieses angehängt werden.

Hierdurch wird eine ungemein flexible, gleichwohl aber stabile Montagemöglichkeit geschaffen. Statt jedes einzelne Möbelstück an der Wand zu montieren, wird zunächst ein Trägerelement vor der Wand etwa horizontal und parallel zur Wand gehalten. Hierbei ist ein Austarieren leicht möglich, Unebenheiten der Wand können ausgeglichen werden und spielen kaum eine Rolle.

Als besonders vorteilhaft erweist es sich, daß das Trägerelement lediglich in einer vorgebbaren Höhe an der Wand angeordnet, die an diesem eingehängten Möbel und/oder Waschplatzelemente hingegen völlig unterschiedliche Höhen aufweisen können. Dies wird vorzugsweise durch Ändern der Anbringungshöhe des Hängeelementes innerhalb der Rückwand des Möbelstücks oder Waschplatzelementes ermöglicht.

Längsverschiebbar zu dem Trägerelement, aber mit diesem verbunden, bevorzugt dadurch, daß es reiterähnlich in dem Trägerelement läuft, sind Wandbefestigungselemente vorhanden. Zunächst eines dieser Wandbefestigungselemente wird so lange in dem Trägerelement verschoben, bis es sich an einem Ort befindet, wo eine Befestigung definiert angestrebt wird. Dort wird dieses Wandbefestigungselement in die Wand verschraubt. Zuvor ist es möglich, sich detailliert davon zu überzeugen, daß sich an dieser Stelle beispielsweise keine elektrischen Leitungen befinden und andererseits die erforderliche Tragfestigkeit gegeben ist, und auch festzulegen, daß die Höhe die exakt angestrebte ist.

Je nach Länge des Trägerelementes können jetzt weitere Wandbefestigungselemente ebenfalls verschoben und mit der Wand verschraubt werden. Ein einmaliges Austarieren mit z.B. einer Wasserwaage genügt, um die Horizontalität des Trägerelementes dabei zu gewährleisten.

Ist dieser Schritt vollzogen, befindet sich vor der Wand eine stabil montierte, exakt horizontal verlaufende und ausgesprochen feste Trägerelementkonstruktion.

Auf dieses Trägerelement können jetzt Möbelstücke gehängt oder an dieses angehängt werden. Diese Möbelstücke besitzen hierzu ein oder mehrere Hängeelemente, die entsprechend der Außenkontur des Trägerelementes angepaßt sind und dieses formschlüssig umgreifen.

Diese Hängeelemente sind bevorzugt integrativer Bestandteil des Möbelstücks, also insbesondere Teil der Rückwand. Eine solche Ausbildung ist zum Beispiel auch für einen Waschtisch mit darin befindlichem Waschbecken möglich. In einem entsprechenden Metallprofilwandteil eines Möbelstückes sind sie vorzugsweise in dieses eingearbeitet, insbesondere durch entsprechendes Auslasern.

Diese Hängeelemente sind ihrerseits auf dem Trägerelement längs verschiebbar. Das bedeutet vor allem, daß ihre Position nicht unverrückbar und auf Dauer festgelegt ist, wie dies bei herkömmlichen Möbelwandbefestigungen der Fall ist. Statt dessen können sie verschoben oder gegebenenfalls auch abgenommen und ausgetauscht werden, ohne daß dies zu irgendwelchen Wandbeschädigungen führt.

So kann beispielsweise ein zunächst kleiner Haushalt mit einem Waschbecken und einem kleinen Unterschrank auskommen, später aber problemlos zusätzlich einen kleineren Wandschrank daneben hängen und diesen später durch einen größeren ersetzen, der kleinere kann vielleicht auf der anderen Seite aufgehängt werden usw.

Gerade im Badbereich steht oftmals nur eine geringe Raumtiefe zur Verfügung. Da das Hängeelement im Unterschied zum gesamten Stand der Technik nicht nach außen auftragend, sondern in die Rückwand des Möbelstücks oder Waschplatzelementes nach innen eingearbeitet ist, schließt die Rückwand bündig mit der Wand ab. Dadurch ist lediglich die wirklich nutzbare Schrank- oder Waschplatzelementtiefe in den Raum hineinstehend angeordnet. Der zur Verfügung stehende Raum kann also, auch aufgrund der freien Verschiebbarkeit der Möbel, optimal ausgenutzt werden.

Auch das Anbringen von etwaigen Wasseranschlüssen, sonstigen Außenanschlüssen usw. ist leicht möglich: Durch die leichte Verschiebbarkeit kann der Waschtisch einfach in Position geschoben werden, bis er dort ist, wo der Anschluß dies sinnvoll erscheinen läßt.

Besonders bevorzugt handelt es sich bei dem Trägerelement um eine rohrförmige Konstruktion vor allem kreisförmigen Außenquerschnitts.

Dabei hat es sich sehr bewährt, wenn dieser kreisförmige, innen weitgehend hohle Querschnitt unten geschlitzt ist. In dem Schlitz, der dann längs des Rohres durchlaufend ist, kann ein Reiterelement des Wandbefestigungselementes laufen. Dieses Reiterelement kann ebenfalls einen kreisförmigen Aufbau aufweisen mit entsprechend geringerem Kreisdurchmesser als der Kreisdurchmesser des rohrförmigen Trägerelements. Die beiden kreisförmigen Querschnitte laufen dann ineinander, wobei der innere des Reiterelementes sich nach unten durch den Schlitz hindurch fortsetzt und dort beispielsweise in eine flächige wandparallele Platte übergeht. Diese Platte von zum Beispiel 2 cm x 2 cm Größe kann dann ihrerseits das in die Wand eindringende Befestigungsteil tragen, beispielsweise eine entsprechend massive Schraube. Der Wandabstand wird vorzugsweise durch ein Abstandshalterelement auf der Rückseite der Platte geschaffen, durch welches das Befestigungsteil durchgesteckt ist.

Das Trägerelement kann besonders stabil dann ausgeführt werden, wenn in dem im übrigen hohlen Querschnitt gegenüber vom Schlitz ein sich bis insbesondere zum Kreismittelpunkt erstreckendes Rippenelement vorgesehen ist, das dann seinerseits ebenfalls längs des Trägerelementes durchgeht. Dies erhöht die Verwindungssteifigkeit des im übrigen geschlitzten rohrförmigen Elementes beträchtlich und kann auch das Reiterelement zusätzlich abstützen und gegen Biegung schützen.

Insbesondere aber erhöht es die Tragfähigkeit des Trägerelementes bezüglich der Belastung, die ihm von oben von den Hängeelementen zugefügt wird. Die von diesen ausgeübte Kraft wird auf diese Weise besonders gut und gleichmäßig abgeführt.

Zugleich führt die von oben ausgeübte Kraft zu einer ganz leichten "Quetschung" des Querschnittes des Trägerelementes in dem belasteten Bereich. Dies führt zu einer Selbstarretierung der aufgehängten Möbel und sonstigen Objekte gegen die während des praktischen Gebrauchs unerwünschte Längsverschiebung.

Nach Entlastung, also bei leichtem Anheben der Möbel im Falle beabsichtigter Verschiebung, gibt sich diese Querschnittsveränderung wieder und ermöglicht das Verschieben.

Diese Montagemöglichkeit eignet sich besonders für die Verwendung im Bad oder Sanitärbereich. Sie ist aber auch sehr vorteilhaft im übrigen Wohnbereich oder in Küchen verwendbar. Als besonders vorteilhaft erweist sich das Trägerelement auch im Behindertenbereich als Haltestange oder aber im Bad als zusätzliche Badestange u.a. für Badetücher. Vorzugsweise ist für die beiden letztgenannten Anwendungsfälle ein verlängertes Abstandshalterelement vorgesehen, also eines, das einen größeren Abstand als beispielsweise 5-6 mm von der Wand schafft. Besonders vorteilhaft ist, daß nach einmaligem Ausrichten (mit einer Wasserwaage) beim Anbringen des Trägerelementes an einer Wand anschließend für das Aufhängen der Möbel etc. kein Fachmann mehr erforderlich ist. Ebenso läßt sich, im Unterschied zu üblichen Möbelwandbefestigungen, das Aufhängen von einer Person erledigen. Bei einem eventuellen Wegzug bleiben nach Demontage aller Teile, einschließlich des Trägerelementes, nur sehr wenige Löcher in der Wand zurück, die mühelos beim Renovieren wieder verfüllt werden können.

Im folgenden wird ein Ausführungsbeispiel der Erfindung im einzelnen beschrieben. Es zeigen:
- Figur 1: einen Schnitt durch die erfindungsgemäße Montageeinrichtung;
- Figur 2: eine perspektivische Darstellung eines Trägerelementes gemäß der Erfindung mit weiteren Bauteilen, gesehen aus Richtung der Wand schräg von unten vor der Montage;
- Figur 3: eine perspektivische Darstellung der Zusammenstellung gemäß Figur 2 aus etwa entgegengesetzter Richtung;
- Figur 4: eine perspektivische Darstellung der Zusammenstellung gemäß Figur 1;
- Figur 5: einen Schnitt durch ein Hängeelement aus der erfindungsgemäßen Montageeinrichtung;
- Figur 6: einen Schnitt durch eine andere Ausführungsform eines Hängeelementes; und
- Figur 7: eine Ansicht einer fertig montierten Badezimmereinrichtung.

**Figur 1** zeigt einen Schnitt durch eine Montageeinrichtung, nach dem sämtliche Elemente zusammengesetzt und das Möbel an der Wand 50 montiert ist. In der Darstellung hat man sich dabei die Wand rechts vorzustellen. Der Schnitt verläuft senkrecht zur Wand.

Parallel zur Wand und horizontal verläuft der Kern der Erfindung, das ist das Trägerelement 10. Das Trägerelement 10 ist rohrförmig, besitzt einen im wesentlichen kreisförmigen Querschnitt und weist innen einen Hohlraum 11 auf. Das Trägerelement 10 ist unten geschlitzt; die Schlitzung 12 ist in der Darstellung durch ein anderes, noch später zu beschreibendes Element gefüllt, aber erkennbar. Der Querschnitt ist über die gesamte Trägerelementlänge im wesentlichen von derselben Formgebung, er kann gegebenenfalls an den Rohrenden des Trägerelementes 10 durch Stopfen oder auf andere Weise geschlossen sein.

Genau gegenüber der Schlitzung 12, also von oben her, ragt ein Stabilisierungsrippenteil 13 in den Hohlraum 11.

Das ganze rohr- oder stangenähnliche Trägerelement 10 kann bei der beabsichtigten Montage an der Wand zunächst frei vor dieser Wand ausgerichtet und ausprobiert werden, in welcher Höhe und Lage es montiert werden soll. Ist diese Lage ungefähr festgehalten, so wird ein weiteres Element der Erfindung eingesetzt, nämlich das Wandbefestigungselement 20.

Das Wandbefestigungselement 20 ist in dem Trägerelement 10 längs verschiebbar angeordnet. Es besteht in der dargestellten Ausführungsform aus einer kleinen quadratischen Platte 21, deren Diagonale ungefähr so groß oder etwas größer ist als der Durchmesser des Trägerelements 10.

Das Material der Platte 21 ist ebenso wie das des Trägerelementes 10 Edelstahl oder ein anderes stabiles Metall oder sonstiger Werkstoff. Die Platte 21 ragt mit ihrer obersten Kante durch die Schlitzung 12 in den Hohlraum 11 im Inneren des Trägerelementes 10. Dort ist die Platte 21 mit einem Rohrstück 22 verbunden. Dieses Rohrstück ist etwa so lang wie die Platte 21 in Längsrichtung reicht, besitzt ebenfalls kreisförmigen Querschnitt und ist mit seinem Außendurchmesser dem Innendurchmesser des Trägerelementes 10 etwa angepaßt. Die Platte 21 und das Rohrstück 22 bilden gemeinsam ein Reiterelement 23. Durch die Verbreiterung des Rohrstücks 22 gegenüber der Schlitzung 12 wird das Reiterelement 23 unverlierbar in dem Trägerelement 10 gehalten. Das Reiterelement 23 ist dadurch beliebig längs verschiebbar im Trägerelement 10 gelagert, hält aber zugleich dieses an der Wand 50 fest. Das Rohrstück 22 ist in seinem oberen Teil unterbrochen, damit das Stabilisierungsrippenteil 13 des Trägerelementes 10 hineinragen kann. Diese Unterbrechung 26 der oberen Hälfte des Rohrstücks 22 ist jedoch so schmal, daß sich nach wie vor die Innenseite des Trägerelementes 10 auf der Außenseite des Rohrstücks 22 abstützen kann, wenn von oben Kraft ausgeübt wird.

Vor der endgültigen Montage jedoch kann dieses Reiterelement 23 nun hin- und hergeschoben werden, und es kann eine Stelle im Wandbereich ausgesucht werden, an der das Reiterelement 23 optimal plaziert wäre, etwa aus Stabilitätsgründen oder weil dort keine Leitungen in der Wand sind. Ist diese Stelle gefunden, wird eine senkrecht zur Platte 21 diese durchragende und in ihr gehaltene Befestigungseinrichtung 24, insbesondere eine Schraube, in der Wand 50 verankert. In der Darstellung in Figur 1 ist diese Schraube der Einfachheit halber nur durch ihre Schraubenachse angedeutet; sie würde nach rechts weiter als dargestellt ragen, um in der Wand verankert zu werden, etwa in einem dort vorzusehenden Dübel (ebenfalls nicht dargestellt).

Die Befestigungseinrichtung 24 ragt dabei außer durch die Platte 21 auch durch ein Abstandshalterelement 25, das den Abstand der Platte 21 von der Wand definiert, damit das Trägerelement 10 oberhalb der Platte 21 frei im Raum steht und nicht direkt an die Wand angrenzt.

Nach der Montage des Wandbefestigungselementes 20 kann ein weiteres solches Wandbefestigungselement in dem Trägerelement 10 ebenfalls längs verschoben werden, bis es an einer passenden Stelle angeordnet ist. Es wird dann dort befestigt. Damit ist das Trägerelement in seiner Höhenposition und seinem Abstand vor der Wand festgelegt. Es könnte jetzt noch das Trägerelement 10 selbst hin- und hergeschoben werden, falls dies im Hinblick auf seine Erstrekkung beabsichtigt ist. Bei besonders lang ausgebildeten Trägerelementen 10 könnte noch ein drittes oder weitere Wandbefestigungselemente 20 vorgesehen werden. Ist ein Element des Trägerelementes 10 am Ende offen, können diese Wandbefestigungselemente bis zur Montage jeweils nachgeschoben werden.

Auf das so angeordnete Trägerelement können nun variabel Möbelstücke auf- bzw. angehängt werden. Zu diesem Zweck ist ein Hängeelement 30 vorgesehen. Das Hängeelement 30 ist im Querschnitt etwa C-förmig ausgebildet. Dabei ist die der Wand zugewandte Seite des Hängeelements 30 im wesentlichen offen. Die Oberseite weist einen Abschnitt 31 auf, der das Trägerelement 10 von oben übergreift und in diesem Bereich so angepaßt ist, daß er formschlüssig auf dem Trägerelement 10 aufliegt. Der der Wand 50 abgewandte Bereich 32 ist flächig senkrecht und geht nach unten hin in einen horizontal verlaufenden Abschnitt 34 über.

Die gesamte Konstruktion des Hängeelements 30 ist ebenfalls über eine bestimmte Länge gleichförmig. Dabei ist das Hängeelement 30 integrierter Bestandteil eines Möbelstücks, das man sich in der Figur 1 links vorzustellen hat. Es handelt sich dabei also etwa um einen Teil einer Rückwand eines Möbelstücks oder auch um die gesamte Rückwand eines Möbelstücks, wenn es sich um ein etwa in Trägerelementhöhe befindliches flaches Möbelstück, wie beispielsweise einen Waschtisch handelt. Das Hängeelement 30 kann aber auch Teil eines Profilteils eines Möbelstücks und aus diesem ausgelasert oder mittels eines anderen Verfahrens ausgeschnitten sein.

Die **Figuren 2** und **3** zeigen das Trägerelement 10 in perspektivischer Darstellung. Vor allem in der Figur 3 ist die rohrförmige Gestalt des Trägerelementes 10 mit seinem im wesentlichen kreisförmigen Querschnitt, dem inneren Hohlraum **11**, der auf der Unterseite der rohrförmigen Gestalt durchgehenden länglichen Schlitzung 12 und der von oben herabragenden, ebenfalls durchgehenden Stabilisierungsrippe 13 gut zu erkennen. In der Schlitzung läuft das Wandbefestigungselement 20, von dem in Figur 3 nur die Platte 21 und - für den Betrachter abgewandt - das sich nach hinten zur Wand hin erstreckende Abstandshalterelement 25 zu erkennen ist. In der Figur 2 in perspektivischer Darstellung aus anderer Richtung - gewissermaßen von der Wand aus gesehen - wendet sich das Abstandshalterelement 25 auf den Betrachter zu und ist in seinem Aufbau deutlicher zu erkennen. Axial durch das Abstandshalterelement 25 und somit senkrecht durch die Platte 21 ist eine Bohrung 27 für die auch hier weggelassene Schraube vorgesehen, die das Wandbefestigungselement 20 an der Wand verankert. Von dem Kranz der Bohrung 27 zum Kranz des Abstandshalterelementes 25 sind in einer Linienflucht liegend Rippen 28 vorgesehen, die eine innere Aussteifung des Abstandshalterelementes bilden.

Das Wandbefestigungselement 20 mit der Platte 21 kann wie oben beschrieben relativ zum Trägerelement 10 parallel zu dessen Achse verschoben werden. Das im inneren Hohlraum 21 des Trägerelementes 10 befindliche und deshalb in den Figuren 2 und 3 nicht zu erkennende rohrförmige, in Trägerelementachsrichtung nur etwa die Längenabmessungen der Platte 21 aufweisende Reiterelement 23 ermöglicht diese Verschiebbarkeit bei gleichzeitiger Sicherung gegen Heraus- und Herabfallen.

**Figur 4** verdeutlicht den Gesamtaufbau in einer perspektivischen Darstellung entsprechend Figur 1. Neben Trägerelement 10 und Platte 21 mit Abstandshalterelement 25 ist insbesondere das hier bereits auf dem rohrförmigen Trägerelement 10 aufgehängte Hängeelement 30 zu erkennen. Die mit dem Hängeelement 30 verbundenen Möbelstücke, Waschbecken und sonstigen Einrichtungselemente, die mit der erfindungsgemäßen Konzeption an der Wand befestigt werden, sind zur klareren Darstellung hier weggelassen. Sie würden sich in Figur 4 jetzt für den Betrachter vor dem Trägerelement 10 befinden.

Das hinter das Trägerelement greifende nasenförmige Teil 35 des Abschnitts 31 des Hängeelementes 30 ist insbesondere nur 5-6 mm tief und lagert an der nicht dargestellten Wand an. Fluchtend mit diesem ist dann die Rückwand des Möbelstücks etc. vorgesehen. Das Hängeelement ist in das Möbelstück etc. integriert, wodurch dessen gesamte Rückwand bündig an der Wand anliegen kann.

**Figur 5** und **6** zeigen das Hängeelement 30 zur Verdeutlichung separat. Es ist hier spiegelbildlich zur Figur 1 dargestellt, das heißt, die Wand würde sich hier nach der Montage auf der linken Seite befinden, das Möbelstück eher rechts. Das in Figur 5 dargestellte Ausführungsbeispiel zeigt einen mit dem Abschnitt 31 oben bündig abschließenden und eine gemeinsame horizontale Ebene bildenden Flächenbereich 41 des Möbelstücks 40. Es könnte sich hier zum Beispiel um einen Waschtisch handeln. Dieser kann von dem Trägerelement abgenommen bzw. auf dieses Trägerelement an einer anderen Stelle wieder aufgehängt werden. In dem dem Möbelstück zugewandten flächigen senkBereich 32 des Hängeelements 30 ist eine Öffnung 36 und eine Befestigungsvorrichtung 33 vorgesehen, mit der das Hängeelement 30 integrativer Bestandteil des Möbelstücks 40 wird.

**Figur 6** zeigt eine geringfügig geänderte Ausführungsform, bei der das Möbelstück nicht oben bündig mit der oberen flachen Kante des Hängeelements 30 abschließt, sondern bei dem das Hängeelement sowohl oben als auch unten im Möbelstück 40 integriert ist. Dies kann beispielsweise ein durchgehender Wandschrank sein; auch so etwas ist erfindungsgemäß mit dem gleichen Trägerelement an einer Wand auswechselbar montierbar. Diese Ausführungsform des Hängeelements 30 unterscheidet sich durch die gerundeten, einen Einbau in ein entsprechendes Möbelstück erleichternden Kanten 37 am Abschnitt 31. Durch den Einbau des Hängeelementes, welches vorzugsweise dieselbe Länge aufweist wie der Breite des Möbelstücks entspricht, in unterschiedlichen Höhen innerhalb der jeweiligen Möbelstücke, können unterschiedliche Möbelstückhöhen an ein und demselben Trägerelement (also einer festgelegten Höhe des Trägerelementes über dem Boden) geschaffen und angebracht werden.

Rein beispielhaft wird das Aussehen einer fertig montierten Badezimmereinrichtung in **Figur 7** gezeigt. Man erkennt die die Struktur bildende rohrförmige Gestalt des Trägerelementes 10, die aber sehr formschön im Hintergrund bleibt. Auf diesem Trägerelement sind hier mehrere Möbelstücke 40 und andere Objekte aufgereiht; sie könnten vor der Wand 50 verschoben werden, wobei sie durch ihr Eigengewicht allerdings stabil gehalten werden. Durch geringfügiges Anheben wird ein Verschieben möglich. Auch ein vollständiges Herausnehmen aus der Einrichtung und ein Entfernen von der Wand bei einer beabsichtigten Neumöblierung kann einfach und durch den Besitzer selbst ohne größere Fachkenntnisse stattfinden, wenn das betreffende Einrichtungsstück einfach so weit angehoben wird, daß das Hängeelement sich vom Trägerelement 10 nach oben und nach vorn herunternehmen läßt. Umgekehrt können natürlich auch problemlos andere oder zusätzliche Möbelstücke 40 zwischen die vorhandenen durch Einhängen der C-förmigen Hängeelemente in das Trägerelement 10 hinzugefügt werden.

Sollte die Wand 50 etwaige Unebenheiten aufweisen, können in der Rückwand der Möbelstücke oder Objekte Spannelemente, insbesondere Schrauben, im oberen und unteren Bereich 60, 61 vorgesehen werden. Durch Festziehen der Schrauben läßt sich dann ein Verspannen der Rückwand gegen die Wand 50 erzeugen, wobei die Verbindung von Hängeelement und Trägerelement starre Knicklinie ist.

### BEZUGSZEICHENLISTE

- 10: Trägerelement
- 11: Hohlraum
- 12: Schlitzung
- 13: Stabilisierungsrippenteil
- 20: Wandbefestigungselement
- 21: Platte
- 22: Rohrstück
- 23: Reiterelement
- 24: Befestigungseinrichtung
- 25: Abstandshalterelement
- 26: Unterbrechung
- 27: Bohrung
- 28: Rippen
- 30: Hängeelement
- 31: Abschnitt
- 32: senkrechter Bereich
- 33: Befestigungsvorrichtung
- 34: horizontaler Abschnitt
- 35: Teil
- 36: Öffnung
- 37: Kanten
- 40: Möbelstück
- 41: Flächenbereich
- 50: Wand
- 60: oberer Bereich
- 61: unterer Bereich

## Patentansprüche

1. Montageeinrichtung zur Montage von Möbeln und Waschplatzelementen an einer Wand,
- mit einem parallel zur Wand horizontal anzuordnenden länglichen Trägerelement (10) mit über seine Länge im wesentlichen konstantem Querschnittsaufbau,
- mit einem oder mehreren mit dem Trägerelement (10) verbundenen Wandbefestigungselementen (20), die das Trägerelement (10) an der Wand halten,
- mit einem oder mehreren Hängeelementen (30), die zum Trägerelement (10) längs verschiebbar und auf diesem lösbar aufhängbar oder an diesem lösbar anhängbar sind, wobei sie das Trägerelement (10) formschlüssig umgreifen und mit je einem Möbelstück (40) oder Waschplatzelement verbunden sind, wobei das oder die Hängelemente (30) so in die Rückwand von Möbelstück oder Waschplatzelement eingearbeitet sind und so hinter das Trägerelement (10) greifen, daß die jeweilige Rückwand bündig mit der Wand abschließt,
**dadurch gekennzeichnet, daß** die Wandbefestigungselemente (20) zum Trägerelement (10) längs verschiebbar sind.

2. Montageeinrichtung nach Anspruch 1,
**dadurch gekennzeichnet,**
**daß** das Trägerelement (10) rohrförmig mit im wesentlichen kreisförmigem Außenquerschnitt ist.

3. Montageeinrichtung nach Anspruch 2,
**dadurch gekennzeichnet,**
**daß** das Trägerelement (10) ein Rohr mit im wesentlichen kreisförmigem Querschnitt und einer einseitigen, durchgehenden Schlitzung (12) ist.

4. Montageeinrichtung nach Anspruch 3,
**dadurch gekennzeichnet,**
**daß** das Trägerelement (10) einen gegenüber der Schlitzung (12) im Inneren (11) seines im übrigen hohlen Querschnitts nach innen vorspringenden, längs durchgehenden Stabilisierungsrippenteil (13) aufweist.

5. Montageeinrichtung nach einem der Ansprüche 2 bis 4,
**dadurch gekennzeichnet,**
**daß** das oder die Wandbefestigungselemente (20) ein in der Schlitzung (12) des Trägerelementes (10) laufendes und längs verschiebbares, im Inneren (11) des im übrigen hohlen Querschnitts des Trägerelementes (10) aber unverlierbar gehaltenes Reiterelement (23) aufweisen.

6. Montageeinrichtung nach Anspruch 5,
**dadurch gekennzeichnet,**
**daß** an dem Reiterelement (23) eine senkrecht zum Trägerelement (10) stehende, in die Wand einzuführende Befestigungseinrichtung (24), insbesondere eine Schraube, angeordnet ist.

7. Montageeinrichtung nach einem der vorstehenden Ansprüche,
**dadurch gekennzeichnet,**
**daß** das Hängeelement (30) einen das Trägerelement (10) auf seiner Unterseite übergreifenden Abschnitt (34) aufweist, der sich gegen die Wand (50) abstützt.

8. Montageeinrichtung nach Anspruch 7,
**dadurch gekennzeichnet,**
**daß** die der Wand (50) zugewandte Seite des Hängeelements (30) im wesentlichen offen ist.

9. Montageeinrichtung nach einem der vorstehenden Ansprüche,
**dadurch gekennzeichnet,**
**daß** das oder die Hängeelemente (30) integrierter Bestandteil eines Möbelstücks oder eines Waschplatzelementes ist bzw. sind.

10. Montageeinrichtung nach einem der vorstehenden Ansprüche,
**dadurch gekennzeichnet,**
**daß** in der Rückwand von Möbelstück (40) oder Waschplatzelement Spannelemente im oberen und unteren Bereich vorgesehen sind, die bei Unebenheiten in der Wand diese ausgleichen durch Verspannen der Spannelemente gegen die Wand und das Trägerelement (10).

11. Montageinrichtung nach Anspruch 10,
**dadurch gekennzeichnet,**
**daß** die Spannelemente Schrauben sind, die durch Festziehen die Rückwand so gegen die Wand verspannen, daß kein Wackeln des Möbelstücks oder Waschplatzelementes möglich ist.

12. Verfahren zum Montieren von Möbeln und Waschplatzelementen an einer Wand, bei dem ein längliches Trägerelement (10) horizontal und parallel zur Wand zunächst frei gehalten und ausgerichtet wird, anschließend ein mit dem Trägerelement (10) verbundenes, aber zu diesem längs verschiebbar gelagertes Wandbefestigungselement (20) so lange längs verschoben wird, bis es an einem zur Montage geeigneten Ort der Wand dort befestigt wird und der gleiche Vorgang gegebenenfalls mit weiteren Wandbefestigungselementen durchgeführt wird, anschließend Möbel und/oder Waschplatzelemente mit in ihnen integrierten, an das Trägerelement (10) angepaßten Hängeelementen (30) auf dem Trägerelement lösbar aufgehängt oder an dieses angehängt werden.

13. Verfahren nach Anspruch 12,
**dadurch gekennzeichnet,**
**daß** Unebenheiten der Wand durch Verspannen von im oberen und unteren Bereich der Rückwände der Möbel oder Waschplatzelemente vorgesehenen Spannelementen, insbesondere durch Festziehen von Schrauben, ausgeglichen werden.

## Claims

1. Mounting device for mounting furnishings and wash-place elements on a wall,
- with an elongate carrier element (10), which is to be disposed horizontally parallel to the wall and the cross-sectional structure of which is substantially constant over its length,
- with one or more wall fastening elements (20), which are connected to the carrier element (10) and retain the carrier element (10) at the wall,
- with one or more suspension elements (30), which can be displaced longitudinally with respect to the carrier element (10) and detachably suspended from or attached to the latter, wherein they positively embrace the carrier element (10) and are connected to a respective piece of furniture (40) or wash-place element, wherein the suspension element(s) (30) is/are worked into the back wall of the piece of furniture or wash-place element and engage behind the carrier element (10) such that the respective back.wall is flush with the wall,
characterised in that the wall fastening elements (20) can be displaced longitudinally with respect to the carrier element (10).

2. Mounting device according to Claim 1,
characterised in that the carrier element (10) is tubular with a substantially circular outer cross section.

3. Mounting device according to Claim 2,
characterised in that the carrier element (10) is a tube with a substantially circular cross section and a continuous slot (12) on one side.

4. Mounting device according to Claim 3,
characterised in that the carrier element (10) comprises a longitudinally continuous stabilising rib part (13) which projects inwards with respect to the slot (12) in the interior (11) of its otherwise hollow cross section.

5. Mounting device according to any one of Claims 2 to 4,
characterised in that the wall fastening element(s) (20) comprise(s) a slide element (23), which runs in the slot (12) of the carrier element (10) and can be displaced longitudinally, although is permanently retained in the interior (11) of the otherwise hollow cross section of the carrier element (10).

6. Mounting device according to Claim 5,
characterised in that a fastening device (24), in particular a screw, is disposed at the slide element (23), which device extends perpendicularly to the carrier element (10) and is to be inserted in the wall.

7. Mounting device according to any one of the preceding claims,
characterised in that the suspension element (30) comprises a portion (34) which engages over the carrier element (10) on its underside and is supported against the wall (50).

8. Mounting device according to Claim 7,
characterised in that the side of the suspension element (30) which faces the wall (50) is substantially open.

9. Mounting device according to any one of the preceding Claims,
characterised in that the suspension element(s) (30) is or are an integrated component of a piece of furniture or a wash-place element.

10. Mounting device according to any one of the preceding Claims,
characterised in that clamping elements are provided in the upper and lower region in the back wall of the piece of furniture (40) or wash-place element, which clamping elements equalize any unevenness in the wall as a result of clamping the clamping elements against the wall and the carrier element (10).

11. Mounting device according to Claim 10,
characterised in that the clamping elements are screws which are tightened to clamp the back wall against the wall such that it is impossible for the piece of furniture or wash-place element to wobble.

12. Method for mounting furnishings and wash-place elements on a wall, in which an elongate carrier element (10) is firstly freely retained and oriented horizontally and parallel to the wall, then a wall fastening element (20), which is connected to the carrier element (10) yet mounted so as to be displaceable longitudinally with respect to the latter, is displaced longitudinally until it is fastened at the wall at a location suitable for mounting, and the same operation is optionally carried out with further wall fastening elements, after which furnishings and/or wash-place elements are detachable suspended from or attached to the carrier element (10) with suspension elements (30) which are integrated into them and adapted to the carrier element (10) .

13. Method according to Claim 12,
characterised in that any unevenness in the wall is equalized by the clamping of clamping elements, which are provided in the upper and lower region of the back walls of the furnishings or wash-place elements, in particular by tightening screws.

## Revendications

1. Dispositif de montage pour le montage mural d'éléments d'ameublement et de meubles de toilette,
- avec un élément porteur (10) oblong, de structure de section essentiellement constante sur sa longueur, à disposer horizontalement parallèlement au mur,
- avec un ou plusieurs éléments (20) de fixation murale, assemblés à l'élément porteur (10), qui maintiennent l'élément porteur (10) sur le mur,
- avec un ou plusieurs éléments d'accrochage (30), qui peuvent être coulissés le long de l'élément porteur (10) et suspendus sur ou accrochés à ce dernier de façon libérable, éléments qui s'engagent par complémentarité de forme autour de l'élément porteur (10) et sont chacun assemblés à un élément (40) d'ameublement ou meuble de toilette, le ou les éléments d'accrochage (30) étant enfoncés dans la paroi arrière de l'élément d'ameublement ou meuble de toilette de telle sorte, et s'engageant derrière l'élément porteur (10) de telle sorte, que la paroi arrière respective s'applique à surface plane contre le mur,
**caractérisé** en ce que les éléments (20) de fixation murale peuvent être coulissés le long de l'élément porteur (10).

2. Dispositif de montage selon la revendication 1, **caractérisé** en ce que l'élément porteur (10) est tubulaire, avec une section extérieure essentiellement circulaire.

3. Dispositif de montage selon la revendication 2, **caractérisé** en ce que l'élément porteur (10) est un tube avec une section essentiellement circulaire et, d'un côté, une fente (12) débouchante.

4. Dispositif de montage selon la revendication 3, **caractérisé** en ce que l'élément porteur (10) présente une partie (13) de nervure de stabilisation, s'étendant longitudinalement de bout en bout, qui dépasse en vis-à-vis de la fente (12) vers l'intérieur (11) de la section au reste creuse de cet élément (10).

5. Dispositif de montage selon une des revendications 2 à 4, **caractérisé** en ce que le ou les éléments (20) de fixation murale comportent un cavalier (23), s'étendant dans la fente (12) de l'élément porteur (10) et longitudinalement coulissant à l'intérieur (11) de la section au reste creuse de l'élément porteur (10), mais maintenu de façon imperdable.

6. Dispositif de montage selon la revendication 5, **caractérisé** en ce qu'un moyen de fixation (24) à introduire dans le mur, notamment une vis, est disposé sur le cavalier (23) en étant perpendiculaire à l'élément porteur (10).

7. Dispositif de montage selon une des revendications précédentes, **caractérisé** en ce que l'élément d'accrochage (30) comporte une partie (34) qui recouvre l'élément porteur (10) sur son côté inférieur et s'appuie contre le mur (50).

8. Dispositif de montage selon la revendication 7, **caractérisé** en ce que le côté de l'élément d'accrochage (30) qui est tourné vers le mur (50) est essentiellement ouvert.

9. Dispositif de montage selon une des revendications précédentes, **caractérisé** en ce que le ou les éléments d'accrochage (30) est ou sont partie intégrante d'un élément d'ameublement ou meuble de toilette.

10. Dispositif de montage selon une des revendications précédentes, **caractérisé** en ce que des éléments de serrage sont prévus dans les régions supérieure et inférieure de la paroi arrière de l'élément (40) d'ameublement ou meuble de toilette, et ils compensent d'éventuelles irrégularités du mur en étant serrés contre le mur et contre l'élément porteur (10).

11. Dispositif de montage selon la revendication 10, **caractérisé** en ce que les éléments de serrage sont des vis qui, lorsqu'elles sont serrées à bloc, serrent la paroi arrière contre le mur de telle sorte que l'élément d'ameublement ou meuble de toilette ne peut pas vaciller.

12. Procédé pour le montage mural d'éléments d'ameublement et de meubles de toilette, selon lequel un élément porteur (10) oblong est d'abord librement maintenu et orienté horizontalement et parallèlement au mur, puis un élément (20) de fixation murale, assemblé à l'élément porteur (10) mais monté à coulissement le long de ce dernier, est coulissé longitudinalement jusqu'à ce qu'il soit fixé au mur en un endroit convenant pour le montage, et cette opération est éventuellement répétée avec d'autres éléments de fixation murale, et enfin des éléments d'ameublement et/ou meubles de toilette sont suspendus sur ou accrochés à l'élément porteur (10) de façon libérable par des éléments d'accrochage (30) qui leur sont intégrés et sont adaptés à cet élément porteur.

13. Procédé selon la revendication 12, **caractérisé** en ce que des irrégularités du mur sont compensées en serrant des éléments de serrage prévus dans les régions supérieure et inférieure des parois arrière des éléments d'ameublement ou meubles de toilette, notamment en serrant à bloc des vis.
